# EUROPÄISCHE PATENTANMELDUNG

(11) **EP 1 584 315 A1**
(43) Veröffentlichungstag der Anmeldung: **12.10.2005**
(21) Anmeldenummer: 05405057.0
(22) Anmeldetag: 07.02.2005
(51) Int. Cl.: A61G 5/12

(54) **Orthopädische Wirbelsäulenstütze für Behinderte**

(30) Priorität: 07.04.2004 IT MI20040689
(71) Anmelder: Giardini, Giovanni, 22025 Lezzeno (CO) (IT); Soldini, Marco, 6918 Figino (CH)
(72) Erfinder: Giardini, Giovanni, 22025 Lezzeno (CO) (IT); Soldini, Marco, 6918 Figino (CH)
(74) Vertreter: Gaggini, Carlo

(57) **Zusammenfassung**

Die vorliegende Erfindung betrifft eine orthopädische Wirbelsäulenstütze für Behinderte von der funktionell einer Sitzgelegenheit zugeordneten Art, welche Stützelemente umfasst zur Unterstützung des Thorax-Lumbarbereichs des Körpers des sitzenden Benutzers. Die genannten Elemente umfassen eine Mehrzahl von untereinander verschiedenen Stützelementen, von denen jedes mit der Sitzgelegenheit verbunden werden kann mittels einer Vorrichtung, die mit Mitteln zum Einstellen der räumlichen Stellung des betreffenden Stützelementes gegenüber der Sitzgelegenheit versehen ist. Die Stützelemente können mit einem Rahmen der Sitzgelegenheit verbunden sein mittels einer Vorrichtung, die eine Verschiebung und eine Drehung der Stützelemente selbst erlaubt. Die erfindungsgemässe orthopädische Stütze ermöglicht das Unterstützen eines sitzenden Behinderten in richtiger Haltung.

## Beschreibung

Die vorliegende Erfindung betrifft eine Wirbelsäulenstütze für Behinderte, insbesondere der funktionell einer Sitzgelegenheit zugeordneten Art.

Verschiedene Lösungen sind vorgeschlagen worden zur Stützung des Rückens eines auf einer geeigneten Sitzgelegenheit sitzenden Behinderten, beispielsweise auf einem kleinen Behindertenfahrzeug, einem Sessel, einem Rollstuhl, usw. Je nach Schwere des Rückenleidens können Behinderte nicht mehr in der Lage sein, selber eine richtige Haltung beizubehalten, wenn sie sitzen, und benötigen geeignete Stützvorrichtungen.

Verschiedene Arten von Stützvorrichtungen sind bekannt, die in Verbindung mit einer Sitzgelegenheit der oben erwähnten Art verwendet werden. Herkömmlicherweise sehen die bekannten Vorrichtungen vor, dass ein oder mehrere Stützelemente der Rückenlehne der Sitzgelegenheit zugeordnet sind, um den Rumpf des Benützers zu stützen. Diese Vorrichtungen erlauben in vielen Fällen keine wirkungsvolle Anpassung der Stellung der Stützelemente an die allfälligen Verformungen/Verdrehungen in Bezug auf die Lage der Wirbelsäule des Behinderten, wenn er sitzt. Ferner sind die bekannten Vorrichtungen oft wenig funktional und meist sperrig. Dieser letztere Nachteil ist besonders relevant, falls die Stützvorrichtungen einer Sitzgelegenheit zugeordnet sind, die zum Transport in Fahrzeugen zusammengeklappt werden können, beispielsweise im Kofferraum eines Autos. In diesem Fall erweist es sich oft als notwendig, dass die Stützelemente abmontiert werden müssen, damit das Volumen der Sitzgelegenheit verkleinert und ein Verstauen im Kofferraum des Fahrzeugs möglich wird. Die Demontage kann verschiedene Arbeitsschritte erfordern und erweist sich daher als unangenehm.

Die vorliegende Erfindung hat den Zweck, eine Vorrichtung zum Stützen der Rückenwirbelsäule für Behinderte vorzuschlagen, die in Verbindung mit einer Sitzgelegenheit verwendet werden kann, und die zusätzlich zur Funktion als orthopädische Rückenstütze erlaubt, auf einfache Art und kostengünstig die Probleme zu lösen, die bei den herkömmlichen Stützvorrichtungen auftreten.

Ein weiterer Zweck der vorliegenden Erfindung ist, eine in Verbindung mit einer Sitzgelegenheit verwendbare Rückenstütze zu schaffen, die es erlaubt, allfällige Fehlhaltungen des Benutzers der Sitzgelegenheit zu korrigieren, und die zugleich komfortabel ist.

Ein weiterer Zweck der vorliegenden Erfindung ist, eine in Verbindung mit einer zusammenklappbaren Sitzgelegenheit verwendbare Rückenstütze zu schaffen, die keine Demontage erfordert, um die Sitzgelegenheit zusammenzulegen.

Diese und andere Zwecke werden dank der vorliegenden Erfindung erreicht, die eine orthopädische Rückenwirbelsäulenstütze für Behinderte betrifft, von der funktionell zusammen mit einer Sitzgelegenheit verwendbaren Art, die Elemente zur Stützung des Thorax-Lumbar-Bereichs und/oder des Sakralbereichs des Körpers des Benutzers der genannten Sitzgelegenheit umfasst, dadurch gekennzeichnet, dass die genannten Elemente eine Mehrzahl verschiedener Stützelemente enthalten, von denen jedes mit der genannten Sitzgelegenheit verbunden werden kann mittels einer Vorrichtung, die mit Mitteln zur Einstellung der räumlichen Stellung des betreffenden Stützelementes bezüglich der genannten Sitzgelegenheit versehen ist.

Vorteilhafterweise können die Stützelemente längs drei Achsen verschoben und/oder um diese geschwenkt werden, damit eine wirksame Unterstützung der Wirbelsäule eines Behinderten ermöglicht wird, der beim Sitzen nicht in der Lage ist, selber die richtige Haltung des Rückens beizubehalten.

Gemäss einer Ausführungsform der vorliegenden Erfindung lassen sich die Stützelemente mit einer der Sitzgelegenheit zugeordneten Stützstruktur verbinden, beispielsweise mit einem Rahmen, welcher der Rückenlehne entspricht oder diese ersetzt.

Vorzugsweise sind die Stützelemente anatomisch geformt. Insbesondere ist jedes Stützelement in solcher Weise ausgelegt, dass es sich einem Körperbereich des Benützers der Stützvorrichtung anpasst. Die Stützelemente können aus verschiedenen Materialien gefertigt sein. Vorzugsweise werden sie mit Nylon und/oder Glasfaser hergestellt.

In einer weiteren Ausführungsform der vorliegenden Erfindung sind mindestens zwei Stützelemente vorgesehen. Vorzugsweise sind sechs Stützelemente vorgesehen, die in zwei Gruppen mit der Stützstruktur verbunden werden, wobei jede Gruppe drei Stützelemente umfasst, eine erste Gruppe zur Unterstützung des Thorax-Lumbar-Bereichs (Becken und Rücken) der rechten Seite des Benützers, und eine zweite Gruppe zur Unterstützung des Thorax-Lumbar-Bereichs der linken Seite.

In diesem Fall können die drei Stützelemente auf verschiedenen Höhen mit der Stützstruktur verbunden werden, zur Unterstützung des Lumbarbereichs oder des Beckens des genannten Benützers, zur Unterstützung seines mittleren Thorax-Bereichs, und des oberen Teils des genannten Thoraxbereichs. Die beiden Gruppen können untereinander mittels starrer oder elastische Gurten verbunden werden, deren Weite einstellbar ist.

Gemäss einer Ausführungsform der vorliegenden Erfindung enthält die Stützstruktur zwei aufrechte Träger, auf jedem von welchen eine Gruppe von Stützelementen befestigt werden kann, wobei jedes Stützelement mittels der oben beschriebenen Vorrichtung an einem der aufrechten Träger befestigt werden kann.

Gemäss einer weiteren Ausführungsform der vorliegenden Erfindung umfasst die Vorrichtung eine Klemme die in solcher Weise mit einem der genannten aufrechten Träger verbunden wird, dass sie darauf verschiebbar und schwenkbar ist. Jedes der Stützelemente ist vorzugsweise an der entsprechenden Klemme angelenkt. Die Stellung jedes Stützelementes gegenüber der entsprechenden Klemme kann mittels eines oder mehrerer in der Klemme selbst vorgesehenen Endlosgewinde eingestellt und in/auf dem Stützelement fixiert werden. Die Verbindung zwischen der Vorrichtung und dem entsprechenden Stützelement kann in solcher Weise vorgesehen sein, dass ausser einem Scharniergelenk ein weiteres Formschlusselement vorhanden ist, welches eine Führung der Verschiebungsbewegung des Stützelementes gegenüber der Klemme erlaubt. In diesem Fall ist das Scharniergelenk zusammen mit der Klemme ausgebildet und ein Teil davon ist verschiebbar an einer Führung befestigt, die mit dem Stützelement zusammengebaut ist. Die Führung kann gradlinig oder kurvenförmig ausgebildet sein.

Dank der Verschiebungs- und Rotationsbewegungen der Klemme gegenüber der entsprechenden Stützstruktur, und dank der Schwenkbewegung eines Stützelementes gegenüber der entsprechenden Klemme, ermöglicht die Stützvorrichtung das Einstellen der Stellung der Stützelemente in solcher Weise, dass die Unterstützungsfunktion für den Benutzer optimiert werden kann, unabhängig davon, wie schwerwiegend sein Rückenleiden ist, und spezifisch für die verschiedenen Bereiche der Rückenwirbelsäule (Lumbarbereich oder Lumbar-Sakkralbereich, mittlerer und oberer Thorax-Bereich). Vorteilhafterweise, falls die oben erwähnte Führung kurvenförmig verläuft, erlaubt die orthopädische Stütze gemäss der vorliegenden Erfindung die Einstellung der Stellung der Stützelemente in solcher Weise, dass der sitzende Benutzer derart umhüllt ist, dass beispielsweise ein Vornüberfallen verhindert wird. In diesem Fall können die Stützelemente in solcher Weise relativ zu den Seiten des Benutzers fixiert werden, oder in einer weiter vorgeneigten Stellung so, dass beispielsweise der Brustkasten des Benutzers gestützt wird.

Die orthopädische Stütze gemäss der vorliegenden Erfindung kann auch einen weiteres, längsgerichtetes Stützelement umfassen, das mit den erwähnten zwei Gruppen von Stützelementen in einer Stellung zwischen diesen Gruppen verbunden werden kann. In diesem Fall umfasst das längsorientierte Stützelement zwei flexible Elemente, die mittels elastischen Gurten einstellbarer Weite verbunden werden, wobei jedes dieser flexiblen Elemente mit einer Gruppe von Stützelementen verbunden werden kann. Das längsorientierte Einschubstück kann mit einem oder mehreren Einschüben aus elastischem Gewebe versehen sein, damit die Anpassungsfähigkeit an den Körper des Benutzers optimiert werden kann, beispielsweise in Fällen, in denen das Rückgrat Verdrehungen erfahren hat oder seitlichen Neigungen unterworfen ist.

Zur Verbesserung des Benutzerkomforts der orthopädische Stütze kann ein Stützkissen auf den Stützelementen vorgesehen sein, die mit dem erwähnten längsgerichteten Stützelement verbunden sind.

Die orthopädische Stütze gemäss der vorliegenden Erfindung kann Verwendung finden auf kleinen Fahrzeugen für Behinderte, Rollstühlen, Sesseln, Sitzen, die in Autos montiert werden, und generell auf jedem Mobilitäts-Hilfsmittel. Falls es sich um eine zusammenlegbare Sitzgelegenheit handelt, die beispielsweise den Transport im Kofferraum eines Autos erlaubt, erfordert die orthopädische Stütze kein Abmontieren von der Sitzgelegenheit. In diesem Fall lässt sich die orthopädische Stütze zusammen mit der betreffenden Sitzgelegenheit bzw. mit ihrem Gestellrahmen zusammenfalten.

Weitere Ausführungsformen und Vorteile der vorliegenden Erfindung sind in der nachfolgenden Beschreibung genauer dargestellt, im Sinne reiner, nicht einschränkender Beispiele, unter Bezugnahme auf die schematischen Illustrationen. Diese zeigen in der:
- Fig. 1: Eine perspektivische Ansicht des möglichen Aufbaus einer orthopädischen Stütze gemäss der vorliegenden Erfindung von hinten;
- Fig. 2: Eine perspektivische Ansicht des Aufbaus gemäss der Fig. 1 von vorn;
- Fig. 3: Eine perspektivische Ansicht eines oberen Stützelementes gemäss der vorliegenden Erfindung von hinten, verbunden mit einer Befestigungsvorrichtung;
- Fig. 4: Eine Explosionsdarstellung des Stützelementes gemäss der Fig. 3;
- Fig. 5: Eine perspektivische Ansicht eines mittleren Stützelementes gemäss der vorliegenden Erfindung von hinten, verbunden mit einer Befestigungsvorrichtung;
- Fig. 6: Eine Explosionsdarstellung des Stützelementes gemäss der Fig. 5;
- Fig. 7: Eine perspektivische Ansicht eines mittleren Stützelementes gemäss der vorliegenden Erfindung von hinten, verbunden mit einer Befestigungsvorrichtung;
- Fig. 8: Eine Explosionsdarstellung des Stützelementes gemäss der Fig. 7;
- Fig. 9: Eine Vorderansicht eines längsgerichteten Stützelementes;
- Fig. 10: Eine schematische Ansicht der Befestigung des längsgerichteten Stützelementes gemäss der Fig. 9 mit den Stützelementen gemäss den Figuren 3, 5 und 7;
- Fig. 11: Zwei zusammengefasste Vorderansichten eines Stützkissens, das an einer orthopädischen Stützvorrichtung gemäss der vorliegenden Erfindung angebracht werden kann;
- Fig. 12: Eine schematische Ansicht zur Illustration einiger Bewegungsmöglichkeiten der Stützelemente einer orthopädischen Stützvorrichtung gemäss der vorliegenden Erfindung;
- Fig. 13: Eine schematische Ansicht zur Illustration einiger Bewegungsmöglichkeiten der Stützelemente einer orthopädischen Stützvorrichtung gemäss der vorliegenden Erfindung;
- Fig. 14: Eine schematische Ansicht zur Illustration einiger Bewegungsmöglichkeiten der Stützelemente einer orthopädischen Stützvorrichtung gemäss der vorliegenden Erfindung;
- Fig. 15: Eine schematische Ansicht zur Illustration einiger Bewegungsmöglichkeiten der Stützelemente einer orthopädischen Stützvorrichtung gemäss der vorliegenden Erfindung;
- Fig. 16: Eine schematische Ansicht zur Illustration einiger Bewegungsmöglichkeiten der Stützelemente einer orthopädischen Stützvorrichtung gemäss der vorliegenden Erfindung;
- Fig. 17: Eine schematische Ansicht, die eine mögliche Anwendung einer orthopädischen Stützvorrichtung gemäss der vorliegenden Erfindung zeigt;

In den Figuren 1 und 2 ist eine orthopädische Rückenstützvorrichtung gemäss der vorliegenden Erfindung dargestellt. Die dargestellte orthopädische Stützvorrichtung umfasst die sechs Stützelemente 2, 3, 4, 5, 5 und 7, die mit einer Stützstruktur 8 verbunden sind. Die Anzahl der Stützelemente ist nicht zwingend für die Erfindung. Dabei ist dem Fachmann auf dem Gebiet klar, dass die Stützvorrichtung 1 eine unterschiedliche Anzahl von Stützelementen umfassen kann, beispielsweise auch zwei oder acht.

Die Stützstruktur 8 ist einer Sitzgelegenheit (nicht abgebildet) zugeordnet. Die Sitzgelegenheit kann ein kleines Fahrzeug für Behinderte sein, beispielsweise ein elektrisch angetriebenes, oder ein herkömmlicher faltbarer Rollstuhl, oder auch ein Stuhl, ein Lehnsessel, usw. Die Stützstruktur 8 kann der Sitzgelegenheit anstelle einer Rückenlehne zugeordnet sein. Im abgebildeten besonderen Fall, umfasst die Stützstruktur 8 der zwei aufrechte Träger 81, 82, die sich von einer Seite der Sitzgelegenheit im wesentlichen in vertikaler Richtung nach oben erstrecken, mit einer Neigung von wenigen Grad gegenüber der Vertikalen. Als Alternative kann für die Träger 81, 82 eine Einstellmöglichkeit für ihre Neigung vorgesehen werden. Generell kann die Stützstruktur 8 in verschiedenen Formen ausgelegt sein, die von der abgebildeten Form abweicht, sofern die Funktion erhalten bleibt, dass sie als Träger für die Stützelemente dient, die in der orthopädischen Stütze 1 vorgesehen sind.

In einer besonders vorteilhaften Ausführungsform der vorliegenden Erfindung ist jedes der Stützelemente 2, 3, 4, 5, 6 und 7 mit der Stützstruktur 8 verbunden mittels einer Vorrichtung 9, die mit Mitteln zur Einstellung der räumlichen Stellung des betreffenden Stützelementes 2, 3, 4, 5, 6 und 7 gegenüber der genannten Sitzgelegenheit versehen ist. Wie im Folgenden erklärt wird, erlaubt diese Eigenschaft eine optimale Einstellung der Stellung jedes Stützelementes 2, 3, 4, 5, 6, 7 gegenüber dem Becken und/oder dem Rumpf des Benutzers der orthopädischen Stütze 1 in solcher Weise, dass sein Rücken richtig unterstützt wird, und dass eine allfällige Fehlhaltung des Benutzers korrigiert wird.

Die Stützelemente 2, 3, 4, 5, 6 und 7 sind in zwei Gruppen unterteilt, wobei jede der Gruppen mit einem aufrechten Träger 81 oder 82 der Stützstruktur 8 in solcher Weise verbunden ist, dass die linke oder die rechte Seite des Thorax und/oder des Beckens des Benutzers der orthopädischen Stütze 1 unterstützt werden.

Die Stützelemente 2 und 5 haben die Funktion, das Becken des genannten Benutzers zu stützen uns allenfalls eine anormale Krümmung des Rückens im Lumbarbereich zu korrigieren. Aus diesem Grunde sind die Stützelemente 2 und 5 mit den entsprechenden aufrechten Trägern 81 und 82 in der Nähe der Sitzfläche verbunden, also in der entsprechenden untern Endzone der genannten Träger 81 und 82.

Oberhalb der Stützelemente 2 und 5 sind die Stützelemente 3 und 6, welche den unteren Thoraxbereich des Benutzers stützen sollen, je mit den aufrechten Trägern 81, 82 verbunden. Auf dem oberen Bereich der aufrechten Träger 81, 82 befinden sich die Stützelemente 4 und 7, die den oberen Thoraxbereich des Benutzers zu stützen haben.

Die Figuren 3 bis 8 zeigen eine mögliche Ausführungsform der Stützelemente 2, 3, 4, 5, 6 und 7 in ihren Einzelheiten. In der abgebildeten orthopädischen Stütze 1 sind in den zwei Gruppen von Stützelementen symmetrische Stützelemente vorgesehen, nämlich die Stützelemente 2, 3 und 4 sind jeweils symmetrisch zu den Stützelementen 5, 6 und 7. Die Form der Stützelemente 2, 3, 4, 5, 6 und 7 kann je nach den physischen Gegebenheiten des Benutzers, für den die orthopädische Stütze vorgesehen ist, verschieden ausgelegt werden. Vorzugsweise sind die Stützelemente 2, 3, 4, 5, 6 und 7 in solcher Weise anatomisch ausgebildet, dass sie sich der Form des Körperbereichs des Benutzers angepasst, für welchen sie verwendet werden. Aus dem gleichen Grund kann jedes Stützelement 2, 3, 4, 5, 6, 7 mit einer Polsterung 10 überzogen werden, beispielsweise aus Schaumstoff oder aus Polyurethan, die geeignet ist, den Komfort für den Benutzer der orthopädischen Stütze 1 zu verbessern.

Gemäss einer Ausführungsform der vorliegenden Erfindung können die Stützelemente 2, 3, 4, 5, 6 und 7 aus verschiedenen Materialien gefertigt sein, wie beispielsweise Stahl, Leichtmetalllegierungen, Kunststoffen, glasfaserverstärkte Kunstharze, usw.

Die Stützelemente 2, 3, 4, 5, 6 und 7sind mittels einer geeigneten Vorrichtung 9 an einem der aufrechten Trägerelemente 81, 82 befestigt. Im abgebildeten Fall umfasst die Vorrichtung 9 eine Klemme, die aus zwei Teilen 91, 92 besteht, die untereinander mittels eines Stifts 93 und Schrauben 94 zusammengehalten werden. Die Teile 91, 92 können auf einem der aufrechten Träger 81, 82 in solcher Weise festgezogen werden, dass die Klemme längs dem Träger 81, 82 verschoben und/oder um diesen geschwenkt werden kann. Der Teil 92 ist an das entsprechende Stützelement 2, 3, 4, 5, 6, 7 mittels eines Scharniergelenks 95, 96 und des Stifts 97 anschliessbar. Mit dem Zweck, eine Verschiebung eines Stützelements 2, 3, 4, 5, 6 oder 7 gegenüber der Klemme zu ermöglichen, kann das Scharniergelenk länglich ausgebildet sein, wobei die entsprechende Öffnung als Führung ausgebildet sein kann, wie dies in der Fig. 8 gezeigt ist (wo das Scharniergelenk 95b mit gestrichelten Linien dargestellt ist). Das innere Profil der Klemme kann kreisrund ausgelegt sein, oder elliptisch, usw., in solcher Weise, dass eine allfällige Drehung der Klemme auf dem entsprechenden Träger 81 oder 82 eine Verschiebung des Scharniergelenks 95 längs einer vorgegebenen Trajektorie bestimmt. Die Klemme kann in der gewünschten Stellung festgezogen werden, indem die Schrauben 94 je auf den entsprechenden Sitz festgezogen werden.

In einer Ausführungsvariante der vorliegenden Erfindung kann der Teil 96 des Scharniergelenks in einer geeigneten Führung G verschiebbar ausgebildet sein, die auf jedem der Stützelemente vorgesehen ist, wie dies in der Fig. 6 dargestellt ist. In solcher Weise wird es möglich, das Stützelement 6 gegenüber der Klemme 9 zu verschieben, und entsprechend kann das Stützelement 6 so eingestellt werden, dass der Benutzer von vorne her gestützt werden kann, das heisst in der Nähe seines Brustkorbs, was einen "umhüllenden" Effekt ergibt. Dem Fachmann auf dem Gebiet wird klar, dass die Führung G, im Sinn einer Alternative, auf der Klemme 9 vorgesehen werden kann, und dass der Teil 95 auf dem Stützelement 6 vorgesehen werden kann, ohne dass die Funktionalität des Stützelements 6 verändert würde.

Die Klemme ist mit mindestens einem endlosen Gewinde (Einstellschraube) versehen, das dazu dient, die Stellung des betreffenden Stützelements 2, 3, 4, 5, 6 oder 7 gegenüber der Klemme zu fixieren. Im abgebildeten Fall ist die Klemme mit zwei Schrauben 98 versehen, die vorzugsweise eine millimetergenaue Einstellung der Stellung eines Stützelements 2, 3, 4, 5, 6, 7 gegenüber der Klemme und somit gegenüber einem der aufrechten Träger 81, 82. Die Schrauben 98 halten die Teile 91 und 92 zusammen und drücken auf die hintere Fläche des betreffenden Stützelements 2, 3, 4, 5, 6 oder 7.

Die Vorrichtung 9 erlaubt in der praktischen Anwendung dank der Möglichkeit des Verschiebens und des Drehens jeder der Klemmen 9 auf dem entsprechenden aufrechten Träger 81, 82 der Stützstruktur 8 und dank der Möglichkeit des Verdrehens des betreffenden Stützelements 2, 3, 4, 5, 6 oder 7 gegenüber der Klemme das genaue Anpassen der Stellung der Stützelemente 2, 3, 4, 5, 6 und 7 an die individuellen Bedürfnisse des Benutzers der orthopädischen Stütze 1. Wie in den Figuren 12 bis 16 mit Hilfe von Pfeilen schematisch dargestellt, bestehen vielfältige Einstellungsmöglichkeiten der erfindungsgemässen orthopädischen Stütze. Für jeden Benutzer einer mit der orthopädischen Stütze 1 versehenen Sitzgelegenheit ist es daher möglich, die bestmögliche Stellung für jedes der Stützelemente 2, 3, 4, 5, 6, 7 in solcher Weise einzurichten, dass der Rücken des Benutzers, der sich auf die Stützelemente abstützt, adäquat unterstützt und/oder dazu veranlasst wird, eine richtige Haltung einzunehmen.

In der Fig. 12 ist dargestellt, in welcher Weise die Stützelemente 2, 3, 4, 5, 6 oder 7 auf dem entsprechenden aufrechten Träger verdreht werden können. Zum Erreichen der entsprechenden Einstellungen genügt es, die Schrauben 94 der Klemme zu lösen, die Klemme selbst auf dem Träger 82 oder 82 zu verdrehen und sodann die Schrauben 94 wieder anzuziehen.

In der Fig. 13 ist dargestellt, in welcher Weise die Stützelemente 2, 3, 4, 5, 6 oder 7 gegenüber der Klemme 9 gedreht werden können. Zum Ermöglichen dieser Einstellung kann der Teil 95 drehbar an der Klemme 9 befestigt werden. Beispielsweise kann der Teil 95 auf der Klemme 9 angeschraubt werden, wobei zwischen den beiden Elementen 95 und 9 eine chagrinierte Rondelle (nicht dargestellt) eingelegt wird, welche Drehungen um bestimmte Winkel erlaubt.

Analog dazu, gemäss dem in der Fig. 14 gezeigten Schema, kann die Verschiebung der Stützelemente 2, 3, 4, 5, 6, 7 längs einem aufrechten Träger 81, 82 erreicht werden, indem die Schrauben 94 der Klemme gelöst werden und die Klemme auf dem entsprechenden Träger 81, 82 verschoben wird.

In den Figuren 15 und 16 sind die möglichen, diesmal millimetergenauen Einstellbarkeiten der Stellung gezeigt für ein Stützelement 2, 3, 4, 5, 6 oder 7 gegenüber einem aufrechten Träger 81, 82. Präzise Einstellungen können mittels der endlosen Gewinde 98 (Einstellschrauben) erreicht werden. In diesem Fall ist die Klemme unbeweglich gegenüber dem entsprechenden Träger 81 oder 82, während das Stützelement 2, 3, 4, 5, 6 oder 7 in die gewünschte Lage gedreht und/oder verschoben wird. In der Fig. 15 sind im besonderen einige Einstellmöglichkeiten für die Breite über die Stützelemente 2, 3, 4, 5, 6 oder 7 gezeigt, während in der Fig. 16 einige mögliche Vorwärts- und Rückwärtsverstellungen dieser Stützelemente 2, 3, 4, 5, 6 oder 7 dargestellt sind.

Vorzugsweise sind, wie in den Figuren 1 bis 8 dargestellt, die Stützelemente 2, 3 und 4 mittels elastischen Gurten 12 untereinander verbunden, deren Weite und Spannung eingestellt werden kann. Aus diesem Grund sind die Stützelemente 2, 3, 4, 5, 6, 7 mit einer geeigneten Schnalle 13 versehen, die daran angelenkt und/oder in einer geeigneten Führung verschiebbar ist (nicht dargestellt).

Die orthopädische Stütze 1 kann ferner mit einem längsgerichteten Unterstützungselement 20 versehen sein, das in mittlerer Lage zwischen den beiden Gruppen von Stützelementen vorgesehen ist. Das Unterstützungselement 20 kann anstelle der Gurten 12 oder zusammen mit diesen verwendet werden. Das längsgerichtete Stützelement 20 kann aus einem starren Material hergestellt sein, beispielsweise aus Kunststoff oder aus Metall, aus halbstarrem Material oder auch aus Gewebe, das vorzugsweise luftdurchlässig ist. Vorzugsweise weist das längsorientierte Stützelement 20 eine Reihe von Einschüben aus elastischem Material auf, welche die Biegsamkeit dieses Stützelements 20 an den gewünschten Stellen ergibt und gleichzeitig eine Luftzirkulation zwischen den beiden Seiten des Stützelements 20 selbst ermöglicht. Wie in der Fig. 10 dargestellt, kann das Stützelement 20 mit den Stützelementen 2, 3, 4, 5, 6, 7 verbunden werden, beispielsweise mittels Druckknöpfen, Schrauben, Klettverschlüssen (Velcro) oder gleichwertigen Mitteln. In der abgebildeten Ausführungsform ist das Stützelement 20 mit zwei symmetrischen Hälften 21, 22 ausgebildet, die mittels in der Weite einstellbaren Gurten 23 zusammengehalten werden.

Zur Verbesserung der Unterstützung des Benutzers durch die orthopädische Stütze 1 kann diese mit einem Kissen versehen sein, das zwischen den Benutzer und die Stützelemente 2, 3, 4, 5, 6, 7 eingelegt wird. Vorzugsweise ist das Kissen in seiner Breite und Höhe einstellbar, und in seiner Form anpassbar, um eine allfalls asymmetrische Form der Wirbelsäule des Benutzers auszugleichen. In der Fig. 11 ist eine mögliche Ausgestaltung eines für diesen Zweck angepassten Kissens 30 abgebildet. Das Kissen 30 umfasst eine Reihe von Elementen 31, beispielsweise 18, die entsprechend günstigen Stellen der Wirbelsäule des sitzenden Benutzers angeordnet sind, und die mittels elastischen Stoffstreifen 32 verbunden und luftdurchlässig sind. Das Kissen 30 kann also verschiedene Formen annehmen, je nach der Dehnung der Stoffstreifen 32. Beispielsweise ist in der Fig. 11 (a) das Kissen 30 mit beieinanderliegenden Elementen 31 gezeigt, während in der Fig. 11 (b) das Kissen 30 mit auseinandergezogenen Elementen 31 gezeigt ist.

Jedes der Elemente 31 besteht vorzugsweise aus einer hinteren Unterlage aus flexiblem Kunststoffmaterial von beispielsweise 2 bis 3 mm Dicke, oder aus einem Gewebe, auf das eine Schicht eines kompressiblen Materials aufgebracht wird, beispielsweise ein Schaumstoff wie ein Polyuhrethan-Schaum mit einer Dicke von etwa 25 mm.

Vorteilhafterweise verbessert das Kissen 30 den Komfort der orthopädischen Stütze 1 und erlaubt gleichzeitig einen lokalisierten Druck auf die Gewebe des Benutzers der orthopädischen Stütze auszuüben, wobei eine Art "Massage" auf der Rückseite seiner Wirbelsäule bewirkt wird. Jeder Bewegung des Benutzers entspricht eine Reaktion der Elemente 31 des Kissens 30 dank welcher verschiedener Druck auf die verschiedenen Bereiche der Wirbelsäule des Benutzers ausgeübt wird, mit offensichtlich positiven Reflexen bezüglich der Blutzirkulation in den Geweben.

In der Fig. 17 ist ein Beispiel der Funktion der orthopädischen Stütze 1 schematisch gezeigt. Der Körper des Benutzers der orthopädischen Stütze 1 ist schematisch dargestellt. Angedeutet sind die Wirbelsäule 40, das Becken 50, und der Thorax ist mit Scheiben 60 dargestellt. Wenn der Benutzer der orthopädische Stütze 1 sitzt, kann die Stellung der Stützelemente 2, 3, 4, 5, 6, 7 der orthopädische Stütze 1 in solcher Weise eingestellt werden, dass sie sich dem Körper anpassen.

Mit Eingriffen an der Vorrichtung 9, an den Gurten 12 und/oder 23, an der allenfalls vorhandenen Führung G, können die Stützelemente 2 und 3 in der Richtung des Pfeils R gedreht werden, in der Richtung des Pfeils S angehoben werden, oder in der Richtung des Pfeils A abgesenkt werden. Auch können die Stützelemente 2 und 3 in der Richtung des Pfeils F nach vorn und in der Richtung des Pfeils D nach hinten verschoben werden. Beispielsweise ergibt eine Drehung des Stützelements 2 zum Becken 50 hin einen Druck auf das Becken 50, der eine teilweise Drehung des Beckens 50 um den Punkt B bewirkt. Auf diese Weise ist es möglich, das Becken 50 auf der Sitzfläche gemäss der optimalen Winkellage so anzuordnen, dass ein stabiler Fixpunkt für die übrigen Stützelemente 3, 4, 5, 6, 7 der orthopädische Stütze 1 geschaffen wird.

Ein Vorteil der vorliegenden Erfindung ist darin zu sehen, dass die Stützelemente 2, 3, 4, 5, 6, 7 vorwärts und rückwärts verstellt werden können. Die Stützelemente 4, 5, 6, 7 können analog dazu, wie die Stützelemente 2 und 3, präzis in den genannten Richtungen F und D verstellt werden.

Die Stützelemente 3, 4, 6, 7 können in den Richtungen N und M in solcher Weise gedreht werden, dass ein bestimmter Druck von vorne oder von hinten auf den Thorax ausgeübt wird, der sich indirekt auf die Wirbelsäule überträgt. Dies erlaubt Vorwärts- oder Rückwärts-Bewegungen der Wirbelsäule im Lumbarbereich sowie des untern dorsalen Bereichs zu bewirken. In dieser Weise lassen sich Krümmungen der Wirbelsäule 40 des Benutzers verstärken, abstützen oder begrenzen.

Mit Drehung der Stützelemente 2, 3, 4, 5, 6, 7 mittels des Stiftes auf der Vorrichtung 9 (beispielsweise in der mit dem Pfeil Q angedeuteten Richtung) kann auf die Neigung eingewirkt werden, welche die Wirbelsäule 40 in der vertikalen Ebene einnimmt, und somit kann die Haltung entsprechend den Bedürfnissen des Benutzers angepasst werden.

Die orthopädische Stütze 1 kann auch in breiterer Anordnung vorgesehen sein, die erreicht wird, indem die Stützelemente 2, 3, 4, 5, 6, 7 in seitlicher Richtung (beispielsweise in der Richtung des Pfeils V) verschoben werden, oder in schmalerer Anordnung (beispielsweise gemäss der Richtung des Pfeils U).

An der orthopädischen Stütze 1 kann die Stellung der Stützelemente 2, 3, 4, 5, 6, 7 in einer Velzahl von verschiedenen Anordnungen eingestellt werden, damit adäquat differenzierter Druck auf die Gewebe des Benutzers ausgeübt wird, und damit allfällige Anomalien seiner Wirbelsäule 40 korrigiert werden können. Wie in der Fig. 17 dargestellt ist, erlaubt die orthopädische Stütze 1, eine nicht korrekte Krümmung des Rückens 40 in solcher Weise zu stützen, dass der Benutzer in optimaler und komfortablen Weise unterstützt wird. Je nach den Erfordernissen können die Stützelemente 2, 3, 4, 5, 6, 7 so eingestellt werden, dass stark falsche Verkrümmungen des Rückens 40 korrigiert werden können.

Im Vergleich mit den herkömmlichen orthopädischen Stützen solcher Art erweist sich die orthopädische Stütze 1 als einfach transportierbar, insbesondere wenn sie einer zusammenlegbaren Sitzgelegenheit zugeordnet ist. In solchen Fällen genügt es, die Sitzgelegenheit zusammenzufalten, beispielsweise ein kleines Behindertenfahrzeug oder einen Rollstuhl, wobei sich auch die orthopädische Stütze 1 zusammenfaltet und weniger Raum einnimmt. Dabei ist auch die orthopädische Stütze 1 selbst zusammenklappbar, soweit ihr zentraler Bereich keine starren Teile aufweist. Auf sich selber zusammengeklappt kommen die Stützelemente 2, 3 und 4 im wesentlichen auf die Stützelemente 5, 6 und 7 zu liegen und die orthopädische Stütze 1 benötigt somit wenig Raum, was auch für allfälligen Transport in einem Auto wichtig ist.

## Patentansprüche

1. Orthopädische Wirbelsäulenstütze für Behinderte, von der Art, die funktionell einer Sitzgelegenheit zugeordnet werden kann, die Elemente umfasst zum Stützen des Thorax-Lumbarbereichs und/oder des Sakralbereichs des Körpers eines Benutzers der genannten Sitzgelegenheit,
**dadurch gekennzeichnet, dass**
die genannten Elemente eine Mehrzahl von Stützelementen (2, 3, 4, 5, 6, 7) umfassen, von denen jedes mit der genannten Sitzgelegenheit verbunden werden kann durch eine Vorrichtung (9), die mit Mitteln (91, 92, 95, 95b, 96, 98, G) versehen ist zum Einstellen der räumlichen Stellung des betreffenden Stützelements (2, 3, 4, 5, 6, 7) gegenüber der genannten Sitzgelegenheit.

2. Orthopädische Stütze gemäss dem Anspruch 1, **dadurch gekennzeichnet, dass** die genannten Stützelemente (2, 3, 4, 5, 6, 7) längs drei Achsen verschiebbar und/oder um diese drehbar sind.

3. Orthopädische Stütze gemäss den Ansprüchen 1 und 2, **dadurch gekennzeichnet, dass** die genannten Stützelemente mit einer Stützstruktur (81, 82) verbindbar sind, die der betreffenden Sitzgelegenheit zugeordnet ist.

4. Orthopädische Stütze gemäss dem Anspruch 3, **dadurch gekennzeichnet, dass** sich die genannte Stützstruktur (81, 82) im wesentlichen in vertikaler Richtung gegenüber der genannten Sitzgelegenheit erstreckt, entsprechend ihrem Umfang.

5. Orthopädische Stütze gemäss den Ansprüchen 1 bis 4, **dadurch gekennzeichnet, dass** die genannten Stützelemente (2, 3, 4, 5, 6, 7) anatomisch geformte Stützelemente sind.

6. Orthopädische Stütze gemäss dem Anspruch 5, **dadurch gekennzeichnet, dass** die genannten Stützelemente (2, 3, 4, 5, 6, 7) aus einem aus Stahl, Metallen, Leichtmetall-Legierungen, Nylon, glasfaserverstärktem Kunstharz, Kunststoffen gewählten Material besteht.

7. Orthopädische Stütze gemäss dem Anspruch 6, **dadurch gekennzeichnet, dass** die genannten Stützelemente (2, 3, 4, 5, 6, 7) mindestens zwei Stützelemente umfassen.

8. Orthopädische Stütze gemäss dem Anspruch 7, **dadurch gekennzeichnet, dass** die genannten Stützelemente (2, 3, 4, 5, 6, 7) sechs Stützelemente umfassen, die mit der genannten Stützstruktur (81, 82) in zwei Gruppen verbindbar sind, von denen jede drei Stützelemente umfasst, nämlich eine erste Gruppe (2, 3, 4) zur Unterstützung des rechtsseitigen Thorax-Lumbarbereichs des Benutzers, und eine zweite Gruppe (2, 3, 4) zur Unterstützung des linksseitigen Thorax-Lumbarbereichs des genannten Benutzers.

9. Orthopädische Stütze gemäss dem Anspruch 8, **dadurch gekennzeichnet, dass** die genannten drei Stützelemente mit der genannten Stützstruktur (81, 82) auf verschiedenen Höhenlagen verbindbar sind, um den Lumbarbereich beziehungsweise das Becken des genannten Benutzer zu unterstützen, sowie den mittleren Thorax-Bereich und den oberen Bereich des genannten Thorax.

10. Orthopädische Stütze gemäss einem der Ansprüche 8 oder 9, **dadurch gekennzeichnet, dass** die genannte Stützstruktur (81, 82) zwei aufrechte Träger (81, 82) umfasst, auf jedem von welchen eine der genannten zwei Gruppen von Stützelementen verbindbar ist.

11. Orthopädische Stütze gemäss einem der Ansprüche 8 bis 10, **dadurch gekennzeichnet, dass** die genannten zwei Gruppen von Stützelementen mittels elastischen Gurten (12) verbunden sind, deren Weite einstellbar ist.

12. Orthopädische Stütze gemäss dem Anspruch 11, **dadurch gekennzeichnet, dass** die genannten Stützelemente je mit einem der genannten aufrechten Träger (81,82) mittels der genannten Vorrichtung (9) verbunden sind.

13. Orthopädische Stütze gemäss dem Anspruch 12, **dadurch gekennzeichnet, dass** die genannte Vorrichtung (9) eine Klemme (91, 92) umfasst, die verschiebbar und drehbar mit einem der genannten aufrechten Träger (81,82) verbunden ist.

14. Orthopädische Stütze gemäss dem Anspruch 13, **dadurch gekennzeichnet, dass** die genannte Klemme (91, 92) mit einem der genannten Stützelemente (2, 3, 4, 5, 6, 7) mittels eines Scharniergelenks (95, 95b, 96) verbunden ist.

15. Orthopädische Stütze gemäss dem Anspruch 14, **dadurch gekennzeichnet, dass** das genannte Scharniergelenk (95, 95b, 96) gegenüber der genannten Klemme (91, 92) drehbar angeordnet ist.

16. Orthopädische Stütze gemäss dem Anspruch 14 oder dem Anspruch 15, **dadurch gekennzeichnet, dass** das genannte Scharniergelenk (95, 95b, 96) in einer zu einem der genannten Stützelemente gehörenden Führung (G) verschiebbar angeordnet ist.

17. Orthopädische Stütze gemäss einem der Ansprüche 14 bis 16, **dadurch gekennzeichnet, dass** das genannte Scharniergelenk (95, 95b, 96) mit einem oder mehreren Endlosgewinden bzw. Einstellschrauben (98) in einem der genannten Stützelemente (2, 3, 4, 5, 6, 7) zur Einstellung seiner Stellung gegenüber der genannte Klemme (91, 92) versehen ist.

18. Orthopädische Stütze gemäss einem der vorangehenden Ansprüche, **dadurch gekennzeichnet, dass** jedes der genannten Stützelemente (2, 3, 4, 5, 6, 7) mit einem Polsterelement (10) versehen ist.

19. Orthopädische Stütze gemäss einem der vorangehenden Ansprüche, **dadurch gekennzeichnet, dass** sie ein weiteres, längsgerichtetes Stützelement (20) umfasst, das mit den genannten zwei Gruppen von Stützelementen in einer mittleren Zwischenlage verbindbar ist.

20. Orthopädische Stütze gemäss dem Anspruch 19, **dadurch gekennzeichnet, dass** das genannte längsgerichtete Stützelement (20) zwei flexible Elemente (21, 22) umfasst, die mittels elastischen Gurten (23), deren Weite einstellbar ist, verbunden sind, wobei jedes der flexiblen Elemente (21, 22) mit einer der genannten zwei Gruppen von Stützelementen verbindbar ist und mit einem oder mehreren Einschubelementen in elastischem Gewebe (24) versehen ist.

21. Orthopädische Stütze gemäss einem der vorangehenden Ansprüche, **dadurch gekennzeichnet, dass** sie zusätzlich ein Abstützkissen (30) für den genannten Benutzer an den genannten Stützelementen (2, 3, 4, 5, 6, 7) aufweist, die mit dem genannten längsgerichteten Stützelement (20) verbunden sind.

22. Orthopädische Stütze gemäss dem Anspruch 21, **dadurch gekennzeichnet, dass** das genannte Abstützkissen (30) eine Mehrzahl von voneinander getrennten Polsterungs-Elementen (31) enthält, die mittels elastischem Gewebe untereinander verbunden sind.

23. Kleinfahrzeug für Behinderte, Rollstuhl, Lehnsessel, oder ähnliche Mobilitäts-Hilfsmittel, ausgerüstet mit einer orthopädischen Stütze gemäss einem der vorangehenden Ansprüche.

24. Verwendung einer orthopädischen Stütze gemäss einem der vorangehenden Ansprüche zum Unterstützen der Rückenwirbelsäule eine Behinderten in sitzender Position.
